# EUROPÄISCHE PATENTSCHRIFT

(11) **EP 1 361 160 B1**
(45) Veröffentlichungstag und Bekanntmachung des Hinweises auf die Patenterteilung: **11.08.2010**
(21) Anmeldenummer: 03004799.7
(22) Anmeldetag: 05.03.2003
(51) Int. Cl.: B65B 19/00, B65C 9/25, B65B 7/20, B65B 61/00, B65B 19/22

(54) **Verfahren und Vorrichtung zum Herstellen von Zigaretten-Packungen**
Method and Machine for making cigarette packs
Procédé et dispositif pour la fabrication des paquets de cigarettes

(30) Priorität: 06.03.2002 DE 10209682
(43) Veröffentlichungstag der Anmeldung: 12.11.2003
(73) Patentinhaber: Focke & Co. (GmbH & Co. KG), 27283 Verden (DE)
(72) Erfinder: Focke, Heinz, 27283 Verden (DE); Buse, Henry, 27374 Visselhövede (DE)
(74) Vertreter: Bolte, Erich

(56) Entgegenhaltungen:
- EP-A1- 1 067 049
- DE-A1- 19 852 693
- US-A- 3 389 645
- US-A- 3 802 325
- US-A- 4 084 393
- US-A- 4 471 601
- US-A- 5 425 218
- US-A- 5 839 254

## Beschreibung

Die Erfindung betrifft eine Vorrichtung zum Herstellen von (Zigaretten-)Packungen, insbesondere Klappschachteln, aus Packungszuschnitten in einem Faltrevolver, wobei Faltlappen der Packung mit Leimfeldern aus wärmeaktivierbarem Leim versehen und durch Aufbringen von Wärme und Druck miteinander zu verbinden sind.

Der Einsatz von Leim des Typs Hotmelt bei der Herstellung von Klappschachteln für Zigaretten ist bekannt (EP 0 917 947 A2). Bei diesem Stand der Technik werden keine nachvollziehbaren Angaben gemacht über den Herstellungsprozess der Packungen und insbesondere über Maßnahmen im Zusammenhang mit der Aktivierung von Leimfeldern im Bereich von Faltlappen.

Eine in der US 5 425 218 beschriebene Vorrichtung befasst sich mit der Herstellung von Zigaretten-Gebindepackungen, wobei ausgewählte Faltlappen mit Leimfeldern aus Hotmelt versehen sind. Im Bereich einer Transportbahn der gefalteten Packungen sind seitliche Heizelemente und anschließende Kühlelemente vorhanden. Angaben über den Faltungsprozess der Packung werden nicht gemacht.

Auch bei der Fertigung von Weichpackungen für Zigaretten ist es bekannt, Leimflächen aus Hotmelt zu einzusetzen (US 6 722 109 B1). Bei diesem Stand der Technik werden die Packungen im Bereich eines Faltrevolvers komplett fertiggestellt, sodann an einen Zwischenrevolver übergeben und von diesem einem Aktivierungsrevolver übertragen. In dessen Bereich finden die Packungen Aufnahme in Taschen, die beheizt sind, um Leimflächen zu aktivieren. Der Transport der fertiggefalteten Packungen ohne Verbindung von mit Leim versehenen Faltlappen ist für die Formerhaltung der Packung nachteilig.

Der Erfindung liegt die Aufgabe zugrunde, Maßnahmen für die Herstellung von (Zigaretten-)Packungen vorzuschlagen, die eine sichere, störungsfreie Verleimung von Faltlappen bzw. von Zuschnitten gewährleisten.

Zur Lösung dieser Aufgabe ist die erfindungsgemäße Vorrichtung durch folgende Merkmale gekennzeichnet:
a) die bis auf seitwärtsgerichtete, äußere Seitenlappen und Deckel-Seitenlappen fertiggefaltete Packung ist nach Verlassen des Faltrevolvers entlang einer geradlinigen Packungsbahn transportierbar,
b) im Bereich der Packungsbahn ist eine Heizstation gebildet zur Übertragung von Wärme auf die mit Leimfeldern versehenen Seitenlappen bzw. Deckel-Seitenlappen,
c) im Anschluss an die Heizstation ist eine Faltstation gebildet zum Umfalten der Seitenlappen bzw. Deckel-Seitenlappen mit den aktivierten Leimfeldern,
d) die Packungen sind im Bereich der Packungsbahn mindestens in der Heizstation bis zum Eintritt in die Faltstation allseitig geführt und gestützt zur Stabilisierung einer insbesondere quaderförmigen Gestalt der Packung.

Bei der Fertigung von Packungen des Typs Klappschachtel (Hinge-Lid) sind die Leimfelder zum Verbinden von Faltlappen und zum Fixieren von gesonderten Zuschnitten, wie Kragen oder Innenumhüllungen der Zigaretten ausschließlich an der nicht bedruckten Innenseite der Packungszuschnitte angebracht. Darüber hinaus können erfindungsgemäß an der Außenseite der Packung, also an der bedruckten Seite, separate Zuschnitte, wie Coupons, Druckträger, Steuer-Banderolen etc., angebracht und durch Leim fixiert sein. Hierfür sind die Packungszuschnitte erfindungsgemäß bei deren Herstellung nach Anbringen der äußeren Bedruckung mit Leimfeldern versehen, wobei Leimfelder für (Steuer-)Banderolen eine Besonderheit bilden.

Die Leimfelder bestehen aus einem ursprünglich fließfähigen Leim, der nach dem Aufbringen der Leimfelder auf das Verpackungsmaterial austrocknet bzw. aushärtet und der im Bereich der Verpackungsmaschine durch Aufbringen von Wärme reaktiviert wird. Insbesondere wird erfindungsgemäß ein ansich bekannter Thermoaktivkleber verwendet, der wasserlöslich ist, und deshalb bei der Herstellung der Zuschnitte in Wasser gelöst aufgebracht werden kann, unter Bildung der Leimfelder. Bei einer Temperatur von 40°C - 50°C trocknet der Thermoaktivkleber bzw. trocknen die Leimfelder. Danach ist im Bereich der Verpackungsmaschine eine Temperatur von mindestens 70°C aufzubringen, um die Leimflächen zu aktivieren. Dies erfolgt erfindungsgemäß durch Warmluft, Kontaktwärme oder Strahlungswärme, und zwar insbesondere durch Infrarotstrahler, die exakt auf die zu aktivierenden Flächen gerichtet werden.

Eine Besonderheit der Erfindung besteht darin, dass die teilweise oder vollständig fertig gestellten Packungen während der Phase der Aktivierung der Leimfelder und danach exakt geführt und durch mitlaufende Organe in der exakten (quaderförmigen) Gestalt gehalten werden, bis der reaktivierte Leim wieder abgebunden ist.

Weitere Einzelheiten der Packungen, des Herstellungsverfahrens und der Vorrichtung werden nachfolgend anhand der Zeichnungen näher erläutert. Es zeigt:
- Fig. 1: einen ausgebreiteten Zuschnitt für eine Klappschachtel mit aufgedruckten Leimfeldern,
- Fig. 2: eine fertige Klappschachtel in perspektivischer Darstellung, mit rückseitig angebrachter Banderole,
- Fig. 3: eine Verpackungsmaschine in schematischer Seitenansicht,
- Fig. 4: einen Ausschnitt IV der Fig. 3, nämlich einen Packungsförderer in Seitenansicht, teilweise im Vertikalschnitt,
- Fig. 5: eine Draufsicht der Einzelheit gem. Fig. 4,
- Fig. 6: die Einzelheit gem. Fig. 4 und Fig. 5 in einem Vertikalschnitt der Schnittebene Vl - Vl in Fig. 5
- Fig. 7: die Einzelheit gem. Fig. 6 im Querschnitt in der Schnittebene Vll - VII der Fig. 6,
- Fig. 8: eine entsprechende Darstellung in der Schnittebene Vlll - Vlll der Fig. 6,
- Fig. 9 bis Fig. 11: eine Einzelheit der Fig. 8 in vertikaler Schnittebene IX - IX bei verschiedenen Stellungen von Halteorganen,

Die in den Zeichnungen dargestellten Einzelheiten befassen sich mit der Fertigung von Packungen 10 nämlich Zigarettenpackungen des Typs Klappschachtel bzw. Hinge-Lid. Diese Packung 10 besteht im Wesentlichen aus einem Packungszuschnitt gem. Fig. 1 aus (dünnem) Karton. Die Packung 10 besteht aus einem (unteren) Schachtelteil 11 und einem Deckel 12. Letzterer ist über ein Liniengelenk 13 mit dem Schachtelteil 11 verbunden.

Der einstückige Packungszuschnitt bildet durch Faltlinien markierte Flächen für eine Vorderwand 14, Bodenwand 15, Rückwand 16 sowie innenliegende Seitenlappen 17 und außenliegende Seitenlappen 18. Zur Bildung des Deckels 12 besteht der Zuschnitt aus einer Deckel-Rückwand 19 einer Stirnwand 20 und einer Deckel-Vorderwand 21. An diese schließt ein Deckel-Innenlappen 22 an, der gegen die Innenseite der Deckel-Vorderwand 21 umgefaltet und mit dieser verbunden ist. Zur Bildung von Deckel-Seitenwänden sind innere Deckel-Seitenlappen 23 und äußere Deckel-Seitenlappen 24 vorgesehen.

Der Zuschnitt ist komplett vorgefertigt, üblicher Weise derart, dass eine Außenseite (der fertigen Packung) mit einer (vollflächigen) Bedruckung versehen ist, die aus dekorativen, ornamentalen und informativen Einzelheiten besteht. Eine Innenseite des Zuschnitts ist unbedruckt.

Der Packungszuschnitt ist bei der Fertigung, jedenfalls außerhalb des Bereichs einer Verpackungsmaschine zum Herstellen der Packungen, mit Leimmarken bzw. Leimfeldern 25 versehen. Diese sind überwiegend an der Innenseite des Zuschnitts angeordnet mit vorgegebenen Aufgaben. So sind im Bereich der äußeren Seitenlappen 18 langgestreckte, streifenförmige Leimfelder 25a angebracht und korrespondierend im Bereich der äußeren Deckel-Seitenlappen 24 Leimfelder 25b. Diese Beleimungen dienen zur Verbindung der Seitenlappen 18, 24 mit den zugeordneten inneren Seitenlappen 17, 23.

Im Bereich der Vorderwand 14 des Schachtelteils 11 sind zwei in quergerichtetem Abstand voneinander angeordnete Leimfelder 25c angebracht, die zum Fixieren eines Kragens (nicht gezeigt) dienen. Weitere Leimfelder 25d im Bereich der Vorderwand 14 halten den Packungsinhalt, nämlich einen Zigarettenblock bzw. einen eine Zigarettengruppe umgebenden Innenzuschnitt. Die Deckel-Vorderwand 21 weist zwei im vorliegenden Falle quadratische Leimfelder 25e auf, die unmittelbar an einem dem Deckel-Innenlappen 22 zugekehrten Rand positioniert sind und zum Fixieren dieses Deckel-Innenlappens 22 dienen.

Weitere Leimfelder 25 befinden sich im Bereich der inneren Seitenlappen 17, und zwar der Bodenwand 15 zugekehrte Leimfelder 25f, die den Zigarettenblock bzw. den Innenzuschnitt im Bereich einer Seitenwand fixieren und weitere Leimfelder 25g als Haltemittel für den Kragen, und zwar im Bereich von Kragen-Seitenlappen. Die Leimfelder 25 bestehen aus einem Leim, der bei der Herstellung des Zuschnitts aufgebracht wird, nämlich insbesondere aus einem Thermoaktivkleber. Dieser kann als dünne Schicht aufgetragen werden und härtet für die Verarbeitung des Zuschnitts aus. Durch Aufbringen von Wärme, vorzugsweise in der Größenordnung von 80°C bis 90°C, erfolgt die Reaktivierung der Leimflächen und Herstellung der Verbindung mit zugeordneten Faltlappen.

Eine Besonderheit besteht darin, dass darüberhinaus Leimfelder 27 an der Außenseite, also an der bedruckten Seite des Packungszuschnitts gebildet sind. Diese dienen hier zum Fixieren eines separaten Zuschnitts, und zwar einer (Steuer-)Banderole 26. Bei einer Klappschachtel gem. Fig. 2 ist die rechteckige Banderole 26 im Bereich von Rückwand 16 und Deckel-Rückwand 19 mit einem quergefalteten Schenkel im Bereich des äußeren Seitenlappens 18 und des äußeren Deckel-Seitenlappens 24 positioniert. Zum Fixieren der Banderole 26 sind trapezförmige Leimfelder 27a, 27b im Bereich des Seitenlappens 18 und des Deckel-Seitenlappens 24 an der Packungsaußenseite aufgebracht. Weitere, rechteckige Leimfelder 27c und 27d befinden sich im Bereich der Rückwand 16 einerseits und der Deckel-Rückwand 19 andererseits, und zwar zu beiden Seiten des Liniengelenks 13. Die Banderole 26 wird demnach durch insgesamt vier Leimfelder fixiert 27, die einerseits das Liniengelenk 13 und andererseits eine schräg gerichtete Schließfuge 28 leimfrei halten.

Eine Verpackungsmaschine zum Herstellen von Packungen 10 in der Ausführung gem. Fig. 2 ist in Fig. 3 in schematischer Seitenansicht gezeigt. Die Herstellung der Packungen erfolgt im Wesentlichen nach Maßgabe der US 4,084,393.

Bei dieser Verpackungsmaschine interessiert vorrangig ein Bereich, der in Fig. 4, Fig. 5, Fig. 6 etc. dargestellt ist. Zum Herstellen der Packungen 10 werden Zuschnitte gem. Fig. 1 einem Faltrevolver 29 zugeführt, der hier aus einem um eine vertikale Achse drehenden Teller mit einer Mehrzahl von Taschen 30 für je eine Packung 10 besteht. Die bis auf die Seitenlappen 18 und Deckel-Seitenlappen 24 fertig gestellten Packungen 10 werden in Radialrichtung aus dem Faltrevolver 29 ausgeschoben in eine anschließende geradlinig verlaufende Packungsbahn 31. Im Bereich derselben werden die zunächst in einer oberen, horizontalen Ebene seitwärts gerichteten Seitenlappen 18, 24 nach unten umgefaltet, bis zur Anlage an den bereits gefalteten inneren Seitenlappen 17 und 23.

Die Packungsbahn 31 besteht aus einer plattenförmigen Unterlage 32, auf der die Packungen 10 gleitend durch einen Endlosförderer transportiert werden, nämlich durch einen Zahnriemen 33 mit Mitnehmern 34 zum Erfassen je einer Packung 10 an der Rückseite, nämlich an der Bodenwand 15. Der Deckel 12 ist in Transportrichtung nach vorn weisend. Die Packungen 10 werden durch den Endlosförderer bzw. Zahnriemen 33 zunächst durch eine Erwärmungs- bzw. Heizstation 35 hindurchgefördert. Im Bereich derselben werden die Leimfelder der anschließend zu verklebenden Faltlappen durch Wärme aktiviert, und zwar hier durch kontaktlose Wärmeübertragung. Unmittelbar im Anschluss an die Heizstation 35 befindet sich eine Faltstation 36, in deren Bereich die Seitenlappen 18 bzw. Deckel-Seitenlappen 24 mit den aktivierten Leimfeldern 25a und 25b umgefaltet werden, zur Anlage und Verbindung mit den zugeordneten inneren Seitenlappen 17, 23.

Im Bereich der Heizstation 35 werden die Leimfelder 25a und 25b durch Wärme aktiviert. Zu diesem Zweck sind im Bereich der Heizstation 35 zu beiden Seiten der Packungsbahn 31 Heizorgane 37, 38 angeordnet. Diese sind unterhalb der Bewegungsebene der horizontal gerichteten Seitenlappen 18 und 24 positioniert und in Arbeitsstellung (Heizorgan 37 in Fig. 7) so gerichtet, dass die Wärme von unten gegen die Faltlappen gerichtet ist, also unmittelbar auf die Leimfelder 25a, 25b. Die Wärme wird kontaktfrei übertragen, also insbesondere als Strahlungswärme, aber auch als Warmluft. Bei dem gezeigten Beispiel (Fig. 7) sind die Heizorgane 37, 38 mit einem Infrarotstrahler 39 ausgerüstet. Dieser ist von einem Leitgehäuse 40 umgeben, welches die Wärme der Infrarotstrahler 39 auf Grund konvergierender Seitenwände gezielt auf die Faltlappen bzw. Leimfelder 25a, 25b richtet (Fig. 7, links).

Die Heizorgane 37, 38 sind ortsfest, aber bewegbar gelagert, nämlich aus einer Arbeitsstellung in eine zurückgezogene Stellung (Fig. 7, rechts). Zu diesem Zweck sind die Heizorgane 37, 38 mit einem Schwenkarm 41 verbunden, der durch einen (Druckmittel-)Zylinder 42 betätigt, nämlich verschwenkt werden kann, so dass die Heizorgane 37, 38 durch Schwenkbewegung in oder außer Betriebstellung bewegbar sind. Eine Bewegung aus der Betriebstellung heraus kann beispielsweise erforderlich sein, wenn die Verpackungsmaschine zeitweilig mit reduzierter Geschwindigkeit arbeitet oder möglicherweise stillgesetzt ist.

Die Packungen 10 gelangen nach Aktivierung der Leimfelder 25a, 25b in die Faltstation 36, in der die Faltlappen, nämlich die Seitenlappen 18, 24 durch Faltorgane 43 in der Ausführung als sogenannte Faltweiche durch Abwärtsbewegen während des Transports gefaltet werden. Danach werden die fertigen Packungen 10 einer weiteren Bearbeitungsstation (Fig. 12) zugeführt.

Eine Besonderheit besteht darin, dass die Packungen 10 nach dem Verlassen des Faltrevolvers 29 exakt geführt bzw. transportiert werden, und zwar unter Einsatz von Maßnahmen zur Gewährleistung einer genauen, quaderförmigen Gestalt der Packungen vor Wirksamwerden der aktivierten Leimstellen.

An der Rückseite werden die Packungen 10 im Bereich der Bodenwand 19 durch die Mitnehmer 34 des Endlosförderers bzw. des Zahnriemens 33 erfasst. Zu diesem Zweck ist der Endlosförderer bzw. Zahnriemen 33 - unterhalb der Unterlage 32 - exakt geführt, und zwar durch Rollenwagen 44 mit jeweils zwei Rollen zu beiden Seiten des Zahnriemens 33. Die Rollen sind an einem Fahrgestell angebracht, das den Mitnehmer 34 trägt und in geeigneter Weise mit dem Zahnriemen 33 verbunden ist. Der so angeordnete Rollenwagen 44 läuft im Bereich eines fördernden Oberturms auf einer plattenförmigen Laufbahn 45.

Des Weiteren sind die Packungen 10 durch exakte aufrechte Seitenführungen 46 im Bereich der seitwärts gerichteten Seitenwände gestützt. Die Seitenführungen sind einander gegenüberliegend an der Unterlage 32 angebracht, so dass ein U-förmiger Förderkanal gebildet ist. An den Seitenführungen 46 liegen zunächst die inneren Seitenlappen 17, 23 und später die äußeren Seitenlappen 18, 24 an.

In besonderer Weise ist eine Oberführung 47 für die Packungen 10 ausgebildet. Diese besteht aus mehreren, in Längsrichtung der Packungsbahn 31 verlaufenden Führungsstegen. Es handelt sich zum Einen um einen Obersteg 48, der etwa mittig zu den Packungen 10 positioniert ist und demnach an deren nach oben weisender Vorderseite - Vorderwand 14, Deckel-Vorderwand 21 - anliegt. Seitenstege 49 sind jeweils im Bereich der horizontal gerichteten Seitenlappen 18, 24 oberhalb derselben angeordnet, parallel zum Obersteg 48. Eine Unterführung erfasst die Seitenlappen 18, 24 im Bereich der Heizstation 35 auch an der Unterseite, und zwar am äußeren Rand neben den Leimfeldern 25a, 25b. Bei dem vorliegenden Ausführungsbeispiel ist zu diesem Zweck ein im Profil winkelförmiger Randsteg 50 vorgesehen, der mit einem Schenkel an der Unterseite der Faltlappen anliegt und darüber hinaus eine seitliche Kantenführung der Packungen 10 im Bereich dieser Seitenlappen 18, 24 bildet.

Der Obersteg 48 erstreckt sich über annähernd die volle Länge der Packungsbahn 31, also auch im Bereich der Faltstation 36. Die Seitenstege 49 und Randstege 50 sind lediglich im Bereich der Heizstation 35 vorgesehen. In Querrichtung sind die Stege 48, 49, 50 durch quergerichtete Verbindungsstege 51 miteinander verbunden.

Im Bereich der Faltstation 36 ist eine weitere Sicherung zur Gewährleistung einer exakten Packungsform vorgesehen. Zu diesem Zweck greift am Deckel 12 bzw. an der in Transportrichtung vornliegenden Stirnwand 20 ein Stützorgan, nämlich ein Stützhebel 52 an, der in Verbindung mit dem an der gegenüberliegenden Seite anliegenden Mitnehmer 34 einen in Längsrichtung wirkenden Schließdruck auf die Packung 10 ausübt, derart, dass der Deckel 12 in einer exakten Schließstellung gehalten wird (Fig. 9 bis Fig. 11).

Der Stützhebel 52 wird im Bereich der Faltstation 36 über eine Förderstrecke gemeinsam mit den Packungen 10 transportiert, und zwar unter Anlage an der Stirnwand 20. Zu diesem Zweck ist der Stützhebel 52 bzw. sind mehrere Stützhebel 52 mit einem gesonderten Endlosförderer, nämlich einem Hebelförderer 53 verbunden, der ebenfalls als Zahnriemen ausgebildet ist und oberhalb der Packungsbahn 31 positioniert ist. Der Stützhebel 52 wird durch den Hebelförderer 53 von oben her in die Bewegungsbahn der Packungen 10 vor der Stirnwand 20 eingeführt (Fig. 9). Der Stützhebel 52 führt dabei eine gesteuerte Schwenkbewegung aus, derart, dass der Stützhebel 52 ohne Berührung der Packung 10 in deren Bewegungsbahn gelangt (Fig. 10), danach aber stützend an der Stirnwand 20 anliegt (Fig. 11). Während der weiteren Bewegung übt der Stützhebel 52 eine Andrückkraft auf den Deckel 12 aus. Danach tritt der Stützhebel 52 durch Umlenkung des Hebelförderers 53 aus der Bewegungsbahn der Packung 10 heraus.

Der gabelförmig ausgebildete Stützhebel 52 (Fig. 8) führt die beschriebene Bewegung auf Grund eine Zwangsführung aus. Der Stützhebel 52 ist zu diesem Zweck mit einem Kurvenhebel 54 verbunden, der auf Kurvenbahnen geführt ist, nämlich mit einer am vorderen Ende des Kurvenhebels 54 angebrachten Führungsrolle 55. Diese läuft in seitlichen Führungsnuten 56 eines Kurvenstücks zu beiden Seiten des Hebelförderers 53. Durch die Zwangsführung des Stützhebels 52 wird erreicht, dass dieser im Bereich einer Umlenkung des Hebelförderers 53 (Fig. 9) eine schnelle, in Förderrichtung nach vorn gerichtete Bewegung ausführt und danach kurzzeitig verzögert wird, bis zur Anlage an der Stirnwand 20. Anschließend werden Mitnehmer 34 und Stützhebel 52 mit der gleichen Geschwindigkeit weiterbewegt.

Der Faltstation 36 ist, wie aus Fig. 8 ersichtlich, ein Sensor 57, nämlich ein Infrarotsensor, zugeordnet, der die ordnungsgemäße Aktivierung und das Vorhandensein der Leimfelder 25a, 25b im Anschluss an die Heizstation 35 vor Eintritt in die Faltstation 36 erfasst und gegebenenfalls ein Fehlersignal erzeugt. Insbesondere wird der Sensor 57 als Infrarotsensor so eingesetzt, dass nach der Erwärmung der Leimfelder, also im Anschluss an die Heizstrecke, die Temperatur der Leimfelder gemessen wird. Der Sensor 57 stellt fest, ob die Temperatur der Leimfelder im zulässigen bzw. technisch erforderlichen Bereich liegt. Wenn die Temperatur der Leimfelder außerhalb des für die Aktivierung optimalen bzw. geeigneten Bereichs liegt, werden die jeweiligen Heizelemente entsprechend nachgeregelt. Sensor 57 und die zugeordneten Heizeinrichtungen bilden so einen Regelkreis.

## Patentansprüche

1. Vorrichtung zum Herstellen von Packungen (10), insbesondere Klappschachteln für Zigaretten, aus Packungszuschnitten in einem Faltrevolver (29), wobei Faltlappen der Packung mit Leimfeldern (25) aus wärmeaktivierbarem Leim versehen und durch Aufbringen von Wärme und Druck miteinander zu verbinden sind, **gekennzeichnet durch** folgende Merkmale:
a) die bis auf seitwärtsgerichtete, äußere Seitenlappen (18).und Deckel-Seitenlappen (24) fertiggestellte Packung (10) ist nach Verlassen des Faltrevolvers (29) entlang einer geradlinigen Packungsbahn (31) transportierbar,
b) im Bereich der Packungsbahn (31) ist eine Heizstation (35) gebildet zur Übertragung von Wärme auf die mit Leimfeldern (25) versehenen Seitenlappen (18) bzw. Deckel-Seitenlappen (24),
c) im Anschluss an die Heizstation (35) ist eine Faltstation (36) gebildet zum Umfalten der Seitenlappen (18) bzw. Deckel-Seitenlappen (24) mit den aktivierten Leimfeldern (25),
d) die Packungen (10) sind im Bereich der Packungsbahn (31) mindestens in der Heizstation (35) bis zum Eintritt in die Faltstation (36) allseitig geführt und gestützt zur Stabilisierung einer insbesondere quaderförmigen Gestalt der Packung.

2. Vorrichtung nach Anspruch 1, **dadurch gekennzeichnet, dass** frei abstehende, ungefaltete Faltlappen - Seitenlappen (18), Deckel-Seitenlappen (24) - der Packungen (10) im Bereich der Packungsbahn (31) während des Transports und der Aktivierung von Leimfeldern (25) durch Seitenführung (46) und Oberführung (47) gestützt sind unter Aufrechterhaltung der korrekten Faltstellung.

3. Vorrichtung nach Anspruch 1 oder 2, **dadurch gekennzeichnet, dass** die Oberführung (47) einen mittigen Obersteg (48) und die Seitenführung (46) Seitenstege (49) im Bereich der seitwärtsgerichteten Seitenlappen (18) bzw. Deckel-Seitenlappen (24) aufweist.

4. Vorrichtung nach Anspruch 1 oder einem der weiteren Ansprüche, **dadurch gekennzeichnet, dass** die Oberführung (47) Randstege (50) aufweist, die auf Grund entsprechender winkelförmiger Profilierung die Seitenlappen (18) bzw. Deckel-Seitenlappen (24) an ihrer Unterseite und an freien Seitenrändern erfassen.

5. Vorrichtung nach Anspruch 1 oder einem der weiteren Ansprüche, **dadurch gekennzeichnet, dass** die Packungen (10) mindestens während des Transports im Bereich der Faltstation (36) in Längsrichtung abgestützt sind, nämlich im Bereich einer rückseitigen Bodenwand (15) einerseits und einer Stirnwand (20) andererseits, wobei zur Abstützung der Stirnwand (20) vorzugsweise ein Stützhebel (52) durch einen gesonderten Hebelförderer (53) in die Bewegungsbahn der Packungen (10) einführbar ist, derart, dass der mit der Packung (10) bewegte Stützhebel (52) abstützend an der Stirnwand (20) anliegt.

## Claims

1. Apparatus for producing packs (10), in particular hinge-lid boxes for cigarettes, from pack blanks in a folding turret (29), wherein folding flaps of the pack are provided with regions (25) of heat-activatable glue and can be connected to one another by the application of heat and pressure, **characterized by** the following features:
a) the pack (10) which has been completed with the exception of sideways directed, outer side flaps (18) and lid side flaps (24), once it has left the folding turret (29), can be transported along a rectilinear pack path (31),
b) in the region of the pack path (31), a heating station (35) is formed for the purpose of transmitting heat to the lid side flaps (24) and side flaps (18) provided with regions (25) of glue,
c) following the heating station (35), there is a folding station (36) for the purpose of folding over the side flaps (18) and lid side flaps (24) with the activated regions (25) of glue,
d) the packs (10) are guided and supported on all sides in the region of the pack path (31), at least in the heating station (35) until they enter into the folding station (36), for the purpose of stabilizing an in particular cuboidal configuration of the pack.

2. Apparatus according to Claim 1, **characterized in that** freely projecting, non-folded folding flaps - side flaps (18) and lid side flaps (24) - of the packs (10) are supported by a lateral guide (46) and upper guide (47) in the region of the pack path (31), during transportation and the activation of regions (25) of glue, with the correct folding position being maintained in the process.

3. Apparatus according to Claim 1 or 2, **characterized in that** the upper guide (47) has a central upper crosspiece (48) and the lateral guide (46) has lateral crosspieces (49), in the region of the sideways directed side flaps (18) and lid side flaps (24).

4. Apparatus according to Claim 1 or one of the further claims, **characterized in that** the upper guide (47) has peripheral crosspieces (50) which, on account of corresponding angled profiling, grip the side flaps (18) and lid side flaps (24) on their underside and along free side peripheries.

5. Apparatus according to Claim 1 or one of the further claims, **characterized in that** the packs (10), at least during transportation in the region of the folding station (36), are supported in the longitudinal direction, namely in the region of a rear-side base wall (15), on the one hand, and of an end wall (20), on the other hand, wherein, for the purpose of supporting the end wall (20), preferably a supporting lever (52) can be introduced by a separate lever conveyor (53) into the movement path of the packs (10) such that the supporting lever (52), which moves with the pack (10) butts with supporting action against the end wall (20).

## Revendications

1. Dispositif pour fabriquer des paquets (10), en particulier des boîtes pliantes pour cigarettes, à partir de pièces découpées de paquets dans un revolver de pliage (29), des volets pliants du paquet étant pourvus de zones de colle (25) en colle activable à la chaleur, et devant être connectés ensemble par application de chaleur et de pression, **caractérisé par** les caractéristiques suivantes :
a) le paquet (10) fabriqué à l'exception de volets latéraux extérieurs orientés latéralement (18) et de volets latéraux de couvercle (24) peut être transporté après avoir quitté le revolver de pliage (29) le long d'une bande d'emballage droite (31),
b) dans la région de la bande d'emballage (31) est formé un poste de chauffage (35) pour le transfert de chaleur aux volets latéraux (18) ou aux volets latéraux de couvercle (24) pourvus de zones de colle (25),
c) un poste de pliage (36) est formé à la suite du poste de chauffage (35) pour plier les volets latéraux (18) ou les volets latéraux de couvercle (24) avec les zones de colle activées (25),
d) les paquets (10) sont guidés de tous les côtés dans la région de la bande d'emballage (31) au moins dans le poste de chauffage (35) jusqu'à l'entrée dans le poste de pliage (36) et sont supportés pour stabiliser une forme de paquet notamment parallélépipédique.

2. Dispositif selon la revendication 1, **caractérisé en ce que** des volets pliants saillant librement, non pliés, - les volets latéraux (18) et les volets latéraux de couvercle (24) - des paquets (10) sont supportés dans la région de la bande d'emballage (31) pendant le transport et l'activation des zones de colle (25) par guidage latéral (46) et guidage supérieur (47) en maintenant la position pliée correcte.

3. Dispositif selon la revendication 1 ou 2, **caractérisé en ce que** le guidage supérieur (47) présente une nervure supérieure centrale (48) et le guidage latéral (46) présente des nervures latérales (49) dans la région des volets latéraux orientés latéralement (18) ou des volets latéraux de couvercle (24).

4. Dispositif selon la revendication 1 ou selon l'une quelconque des revendications suivantes, **caractérisé en ce que** le guidage supérieur (47) présente des nervures de bord (50) qui, par le biais d'un profilage angulaire correspondant, saisissent les volets latéraux (18) ou les volets latéraux de couvercle (24) sur leur côté inférieur et sur leurs bords latéraux.

5. Dispositif selon la revendication 1 ou selon l'une quelconque des revendications suivantes, **caractérisé en ce que** les paquets (10) au moins pendant le transport dans la région du poste de pliage (36) sont supportés dans la direction longitudinale, à savoir dans la région d'une paroi de fond arrière (15) d'une part et d'une paroi frontale (20) d'autre part, un levier de support (52), pour supporter la paroi frontale (20), pouvant de préférence être introduit par un transporteur de levage (53) séparé dans la bande en mouvement des paquets (10), de telle sorte que le levier de support (52) déplacé avec le paquet (10) s'applique en assurant un support contre la paroi frontale (20).
